# EUROPÄISCHE PATENTSCHRIFT

(11) **EP 2 504 519 B1**
(45) Veröffentlichungstag und Bekanntmachung des Hinweises auf die Patenterteilung: **25.09.2013**
(21) Anmeldenummer: 10805581.5
(22) Anmeldetag: 23.11.2010
(51) Int. Cl.: E21B 19/06

(54) **VORRICHTUNG ZUR HALTERUNG VON ROHREN MIT UNTERSCHIEDLICHEM DURCHMESSER**
DEVICE FOR SECURING PIPES HAVING VARIOUS DIAMETERS
DISPOSITIF POUR FIXER DES TUBES DE DIAMÈTRE DIFFÉRENT

(30) Priorität: 23.11.2009 DE 102009056393
(43) Veröffentlichungstag der Anmeldung: 03.10.2012
(73) Patentinhaber: Blohm + Voss Oil Tools GmbH, 20457 Hamburg (DE)
(72) Erfinder: STOLDT, Frederik, 20146 Hamburg (DE); BAIER, Jens, 21075 Hamburg (DE)
(74) Vertreter: Klickow, Hans-Henning
(86) Internationale Anmeldenummer: PCT/DE2010/001382
(87) Internationale Veröffentlichungsnummer: WO 2011/060773

(56) Entgegenhaltungen:
- EP-A1- 0 589 823
- EP-A2- 1 726 774
- US-A- 4 647 099

## Beschreibung

Die Erfindung bezieht sich auf Vorrichtung zur vertikalen Halterung von Rohren mit unterschiedlichem Durchmesser für Elevatorsysteme zum Aufnehmen, Anheben und Absetzen eines Rohrstranges bzw. einzelner Rohrsegmente auf Ölplattformen, bestehend aus einem Grundelement zur Bildung einer Zylinderbuchse mit einem Schwenkgelenk für ein verbundenes Türelement zur Vervollständigung der Buchse, wobei das Schwenkgelenk einen beabstandet angeordneten Verschluss aufweist, der eine verschwenkbare Arretierung mit einem Verschlussbolzen besitzt und die Schließbewegung über einen zugeordneten hydraulischen Stellzylinder einstellbar ist, wobei Zylindersegmente zur Bildung der Zylinderbuchse in unterschiedlichen Größendurchmessern im Grundelement und Türelement über rückseitige Führungsprofile austauschbar angeordnet und die Oberseiten der einzelnen Zylindersegmente über horizontal aufschiebbar zugeordnete Halteringe mit korrespondierenden Aufnahmen verbunden sind, wobei durch Aufnahme von Rohren in der Zylinderbuchse und auftretender Belastung ein federbelasteter Betätigungsarm über ein Zylindersegment in seiner Höhe verstellbar sowie über einen zugeordneten Lastsensor eine Verriegelung des hydraulischen Stellzylinders für die Schließbewegung einstellbar ist.

Ausbildungen dieser Art sind in vielfältigen Ausbildungen bekannt, wobei das Öffnen und Schließen über eine hydraulische Steuerung durch Stellzylinder erfolgt. Es besteht hierbei der Mangel, dass die Anordnungen nur für eine Rohrgröße ausgelegt sind und die Umrüstung der Zylinderbuchse nur mit großem Aufwand vor Ort durchführbar ist. Dabei ist der Gesichtspunkt, dass eine Öffnungsbewegung des Türelementes unter Last bei unterschiedlichen Rohrgrößen nicht durchführbar sein soll in der Praxis von großer Bedeutung sein.

In der EP 0589823 A1 wird eine Vorrichtung zur vertikalen Halterung von Rohren mit unterschiedlichem Durchmesser beschrieben.

Weitere Haltevorrichtungen werden in der EP 1726774 A2 sowie der US 4647099 A beschrieben.

Aufgabe der Erfindung ist es, eine einfache umrüstbare Anordnung für unterschiedliche Rohrdurchmesser zu schaffen, die eine Anpassung vor Ort ermöglicht und eine Sicherung der Buchse zur Halterung unter Last gewährleistet.

Die Lösung dieser Aufgabe erfolgt erfindungsgemäß dadurch, dass den Führungsprofilen zugeordnete Profilschienen im Grundelement und Türelement angeordnet sind und das ein Zylindersegment im Grundelement einen vorstehenden Trigger-Bolzen aufweist, der nach Aufnahme von Rohren den Stellzylinder für die Schließbewegung steuert und dass der Trigger-Bolzen über eine Feder mit einem Hohlkolbenzylinder verbunden ist, der nach Ansteuerung des Stellzylinders den Trigger-Bolzen in einer zurückgezogenen Position hält.

Hierdurch sind durch die einzelnen Zylindersegmente bei den vorliegenden Verhältnissen mit relativ großen Durchmessern, Umrüstungen entsprechend der verwendeten Rohrgröße durchführbar und eine lastabhängige Arretierung möglich.

Zur guten Fixierung der Zylindersegmente ist vorgesehen, dass die Zylindersegmente im unteren Teil zusätzliche Halteelemente zur korrespondierenden Aufnahme im Grundelement und Türelement aufweisen.

Eine vorteilhafte Ausbildung besteht darin, dass drei Zylindersegmente im Grundelement und zwei Zylindersegmente der Zylinderbuchse im Türelement angeordnet sind.

Zum automatischen Verschluss des Türelementes nach Einsetzen von Rohren ist vorgesehen, dass ein Zylindersegment im Grundelement einen vorstehenden Trigger-Bolzen aufweist, der nach Aufnahme von Rohren den Stellzylinder für die Schließbewegung steuert.

In weiterer Ausgestaltung und zum Schutz eines eingesetzten Trigger-Bolzens ist vorgesehen, dass der Trigger-Bolzen über eine Feder mit einem Hohlkolbenzylinder verbunden ist, der nach Ansteuerung des Stellzylinders den Trigger-Bolzen in einer zurückgezogenen Position hält.

In der Zeichnung ist ein Ausführungsbeispiel der Erfindung schematisch dargestellt. Es zeigen:
- Fig. 1: eine Draufsicht auf eine gebildete Zylinderbuchse im Grundelement und Türelement mit einem herausgezogenen Zylindersegment;
- Fig. 2: eine Ansicht einer geöffneten Zylinderbuchse mit seinen Zylindersegmenten und einer Verbindung der Zylindersegmente im oberen Bereich über aufgeschobene Halteringe;
- Fig. 3: einen Teilschnitt durch ein Grundelement mit eingesetztem Zylindersegment;
- Fig. 4: eine unbelastete Zylinderbuchse mit zugeordnetem Lastsensor;
- Fig. 5: eine Darstellung wie Fig. 4 mit belasteter Zylinderbuchse und angesteuertem Lastsensor;
- Fig. 6 und 7: eine Zylinderbuchse im unbelasteten und belasteten Zustand mit einem federbelasteten Betätigungsarm für einen Lastsensor;
- Fig. 8: eine Draufsicht zu Fig. 6 und 7;
- Fig. 9 und 10: eine Ventilansteuerung eines Stellzylinders zum Verschliessen in geöffneter und geschlossener Position;
- Fig. 11 und 12: eine Zuordnung eines Trigger-Bolzens im Grundelement zur Ventilansteuerung für eine Schließbewegung und als Außenansicht mit dem Ventil in geschlossener Anordnung;
- Fig. 13: einen Schnitt durch ein Zylindersegment mit Trigger-Bolzen und
- Fig. 14: eine Gesamtdarstellung der Vorrichtung in geschlossener Position der Zylinderbuchse

Die Vorrichtung besteht im wesentlichen aus einem Grundelement 1 mit einem über einen Scharnierbolzen 2 verschwenkbaren Türelement 3, das im geschlossenen Zustand über ein Verschlußelement 4 am Grundelement 1 zur Bildung einer Zylinderbuchse 5 über einen Stellzylinder 6 einstellbar ist.

Die Zylinderbuchse 5 wird durch einzelne Zylindersegmente 7 gebildet, die austauschbar am Grundelement 1 und Türelement 3 festgelegt sind. Hierzu sind die Zylindersegmente 7 mit rückseitigen Führungsprofilen 8 verbunden, die in zugeordnete Profilschienen 9 einschiebbar und gehaltert werden.

Im oberen Bereich sind die Zylindersegmente 7 über horizontal aufschiebbare Halteringe 10 mit einer korrespondierenden Aufnahme 21 für die Zylindersegmente 9 verbunden.

In dieser Ausbildung ist ein Zylindersegment 7 mit einem federbelasteten Betätigungsarm 11 verbunden und wirkt bei eingesetztem Rohr und damit auftretender Belastung auf einem Lastsensor 12, der bei Verschluss der Vorrichtung eine Verriegelung des Stellzylinders 6 durchführt. Der Lastsensor 12 ist eine interne Sperre in der hydraulischen Steuerung des Stellzylinders 6, der eine Öffnung der Zylinderbuchse 5 und Freigabe einer Last verbindet. Ein Bediener bekommt somit ein Signal, sobald der Lastsensor 12 betätigt wurde und sich damit der Elevator unter Last befindet.

Der hydraulische Stellzylinder 6 ermöglicht ein Öffnen bzw. Schließen des Türelementes 3. Das Türelement 3 lässt sich um 90° öffnen, um Rohre aufnehmen zu können. In geschlossener Position liegt das Türelement 3 auf dem Grundelement 1 auf. Sobald das Türelement 3 geschlossen ist, wird automatisch durch eine hydraulische Steuerung mit einem Ventil 23 ein hydraulischer Verschlußzylinder 22 betätigt. Der Verschlußzylinder 22 ist mit einem Verschluss 13 mit einem Verriegelungsbolzen 14 verbunden und veranlasst damit ein Schließen. Das Türelement 3 wird durch diesen Verschluss 13 mit Verriegelungsbolzen 14 in der geschlossenen Position gehalten und mit dem Grundelement 1 verbunden. Eine zusätzliche Verriegelung verhindert ein ungewolltes Öffnen des Verschlusses, sollte es zu einem Ausfall der Hydraulik oder zu einem Leitungsbruch kommen.

In dieser Ausbildung sind drei Zylindersegmente 7 im Grundelement 1 und zwei Zylindersegmente 7 am Türelement 3 angeordnet. Hierbei sind die Zylindersegmente 7 an der Unterseite über zusätzliche Halteelemente 15 und korrespondierende Aufnahmen 16 formschlüssig zur zusätzlichen Führung und Sicherung verbunden. Durch die Ausbildung einzelner Zylindersegmente 7 zur Bildung der Zylinderbuchse 5 erfolgt eine Reduzierung des Gewichts und es verringern sich die Zeiten bei einem Wechsel auf einen anderen Rohrdurchmesser.

Zum automatischen Schließen des Türelementes 3 nach Aufnahme eines Rohres in die geöffnete Zylinderbuchse 5 ist ein Trigger-Bolzen 17 im mittleren Zylindersegment 7 des Grundelementes 1 angeordnet. Auf der Höhe des Trigger-Bolzens 17 befindet sich ein hydraulischer Hohlkolbenzylinder 18, der durch einen Grundkörper mit dem Trigger-Bolzen 17 verbunden ist. Bei Aufnahme eines Rohres schlägt das Rohr gegen den Trigger-Bolzen 17. Der Trigger-Bolzen 17 trifft auf eine Zylinderstange 19 des Hohlkolbenzylinders 18, drückt diese durch den Hohlkolbenzylinder 18 entgegen einer Feder 24 und betätigt ein Trigger-Ventil 20, das den Hohlkolbenzylinder 18 aktiviert. Der Hohlkolbenzylinder 18 bewegt die Zylinderstange 19 und entfernt damit den Trigger-Bolzen 17 vom eingesetzten Rohr. Durch das Zurückfahren des Hohlkolbenzylinders 18 wird ein Verschleiß am Trigger-Bolzen 17 vermieden, der ansonsten ständig am Rohr anliegen würde. Zusätzlich wird bei der Betätigung des Trigger-Ventils 20 aufgrund der hydraulischen Steuerung ein automatisches Verschliessen und Verriegeln des Türelementes 3 veranlasst.

## Patentansprüche

1. Vorrichtung zur vertikalen Halterung von Rohren mit unterschiedlichem Durchmesser für Elevatorsysteme zum Aufnehmen, Anheben und Absetzen eines Rohrstranges bzw. einzelner Rohrsegmente auf Ölplattformen, bestehend aus einem Grundelement zur Bildung einer Zylinderbuchse mit einem Schwenkgelenk für ein verbundenes Türelement zur Vervollständigung der Buchse, wobei das Schwenkgelenk einen beabstandet angeordneten Verschluß aufweist, der eine verschwenkbare Arretierung mit einem Verschlußbolzen besitzt und die Schließbewegung über einen zugeordneten hydraulischen Stellzylinder einstellbar ist, wobei Zylindersegmente (7) zur Bildung der Zylinderbuchse (5) in unterschiedlichen Größendurchmessern im Grundelement (1) und Türelement (3) über rückseitige Führungsprofile (8) austauschbar angeordnet und die Oberseiten der einzelnen Zylindersegmente (7) über horizontal aufschiebbar zugeordnete Halteringe (10) mit korrespondierenden Aufnahmen (21) verbunden sind, wobei durch Aufnahme von Rohren in der Zylinderbuchse (5) und auftretender Belastung ein federbelasteter Betätigungsarm (11) über ein Zylindersegment (7) in seiner Höhe verstellbar sowie über einen zugeordneten Lastsensor (12) eine Verriegelung des hydraulischen Stellzylinders (6) für die Schließbewegung einstellbar ist, **dadurch gekennzeichnet, dass** den Führungsprofilen zugeordnete Profilschienen (9) im Grundelement (1) und Türelement angeordnet sind, dass ein Zylindersegment (7) im Grundelement einen vorstehenden Trigger-Bolzen (17) aufweist, der nach Aufnahme von Rohren den Stellzylinder (6) für die Schließbewegung steuert und dass der Trigger-Bolzen (17) über eine Feder (24) mit einem Hohlkolbenzylinder (18) verbunden ist, der nach Ansteuerung des Stellzylinders (6) den Trigger-Bolzen (17) in einer zurückgezogenen Position hält.

2. Vorrichtung nach Anspruch 1, **dadurch gekennzeichnet, dass** die Zylindersegmente (7) im unteren Teil Halteelemente (15) zur korrespondierenden Aufnahme im Grundelement (1) und Türelement (3) aufweisen.

3. Vorrichtung nach Anspruch 1 oder 2, **dadurch gekennzeichnet, dass** drei Zylindersegmente (7) im Grundelement (1) und zwei Zylindersegmente (7) der Zylinderbuchse (5) im Türelement (3) angeordnet sind.

## Claims

1. Device for vertically securing pipes having various diameters for elevator systems for receiving, lifting and depositing a pipe string or individual pipe segments on oil platforms, said device consisting of a base element for forming a cylindrical bush with a swivel joint for a connected door element for completing the bush, wherein said swivel joint has a fastener which is arranged in a spaced-apart manner and which possesses a swivellable locking arrangement with a fastening bolt, and the closing movement can be set via an associated hydraulic positioning cylinder, wherein cylindrical segments (7) for forming the cylindrical bush (5) in diameters of various sizes are arranged in an interchangeable manner in the base element (1) and door element (3) via guide profiles (8) on the reverse side, and the upper sides of the individual cylindrical segments (7) are connected, via securing rings (10) which are associated in a manner capable of being pushed on horizontally, to corresponding receptacles (21), and wherein, as a result of the reception of pipes in the cylindrical bush (5) and the loading that occurs, a spring-loaded actuating arm (11) is adjustable in its height via a cylindrical segment (7) and interlocking of the hydraulic positioning cylinder (6) can be set, via an associated load sensor (12), for the closing movement, **characterised in that** profile rails (9) associated with the guide profiles are arranged in the base element (1) and door element, that a cylindrical segment (7) in the base element has a protruding trigger-bolt (17) which controls the positioning cylinder (6) for the closing movement after pipes have been received, and that said trigger-bolt (17) is connected, via a spring (24), to a hollow-piston cylinder (18) which keeps said trigger-bolt (17) in a retracted position after activation of the positioning cylinder (6).

2. Device according to claim 1, **characterised in that** the cylindrical segments (7) have, in the lower part, holding elements (15) for corresponding reception in the base element (1) and door element (3).

3. Device according to Claim 1 or 2, **characterised in that** three cylindrical segments (7) are arranged in the base element (1), and two cylindrical segments (7) of the cylindrical bush (5) are arranged in the door element (3).

## Revendications

1. Dispositif pour la fixation verticale de tubes de diamètre différent pour des systèmes élévateurs, destinés à prendre en charge, à soulever et à mettre en place une ligne de tubes, respectivement des segments de tubes individuels sur des plateformes pétrolières, lequel dispositif consiste en un élément de base, destiné à former un manchon cylindrique, avec une articulation pivotante pour un élément de porte raccordé, destiné à compléter le manchon, sachant que l'articulation pivotante est pourvue d'une fermeture, qui, disposée à distance, présente un organe de blocage pivotant, qui est pourvu d'un boulon de fermeture, et que le mouvement de fermeture peut être réglé par l'intermédiaire d'un cylindre de commande hydraulique y associé, sachant que, pour la réalisation du manchon cylindrique (5), les segments de cylindre (7) sont disposés, en diamètres de différente grandeur, dans l'élément de base (1) et dans l'élément de porte (3), par l'intermédiaire de profilés de guidage (8) arrière, et que les faces supérieures des segments de cylindre (7) individuels sont reliés à des réceptacles (21) correspondants, au moyen de bagues de fixation (10) assorties, qui peuvent être déplacées horizontalement, sachant que, par la réception de tubes dans le manchon cylindrique (5) et en raison de la charge se produisant, un bras d'actionnement (11) commandé par ressort peut être déplacé en dans le sens de sa hauteur, au-dessus d'un segments de cylindre (7), et qu'un verrouillage du vérin de commande hydraulique (6) hydraulique peut être réglé pour le mouvement de fermeture, par l'intermédiaire d'un détecteur de charge (12) associé, **caractérisé en ce que** des rails profilés (9), associés aux profilés de guidage, sont disposés dans l'élément de base (1) et dans l'élément de porte, qu'un segments de cylindre (7), dans l'élément de base (1), est doté d'un boulon de déclenchement (17) en saillie, qui, après la réception des tubes, commande le vérin de commande (6) pour le mouvement de fermeture, et que ledit boulon de déclenchement (17) est relié à un vérin à piston creux (18), qui, après excitation du manchon cylindrique (5), maintient le boulon de déclenchement (17) dans une position rétractée.

2. Dispositif selon la revendication 1, **caractérisé en ce que** les segments de cylindre (7) sont dotés, dans la partie inférieure, d'éléments de fixation (15), qui correspondant aux réceptacles, prévus dans l'élément de base (1) et l'élément de porte (3).

3. Dispositif selon revendication 1 ou 2, **caractérisé en ce que** trois segments de cylindre (7) sont disposés dans l'élément de base (1) et que deux segments de cylindre (7) du manchon cylindrique (5) sont disposés dans l'élément de porte (3).
